# EUROPÄISCHE PATENTSCHRIFT

(11) **EP 3 791 973 B1**
(45) Veröffentlichungstag und Bekanntmachung des Hinweises auf die Patenterteilung: **28.06.2023**
(21) Anmeldenummer: 19000417.6
(22) Anmeldetag: 16.09.2019
(51) Int. Cl.: B21C 47/24, B65H 49/38, B65H 67/06, B65H 75/02

(54) **COILABLAGEVORRICHTUNG**
COIL DEPOSITION APPARATUS
DISPOSITIF DE DÉPÔT DE BOBINE

(43) Veröffentlichungstag der Anmeldung: 17.03.2021
(73) Patentinhaber: SpanSet secutex Sicherheitstechnik GmbH, 52511 Geilenkirchen (DE)
(72) Erfinder: Franke, Boris, 52525 Heinsberg (DE)
(74) Vertreter: Kietzmann, Manfred

(56) Entgegenhaltungen:
- CN-A- 108 394 612
- DE-A1- 4 417 857
- KR-B1- 101 996 522
- US-B1- 9 796 505
- US-B2- 7 383 951

## Beschreibung

Die Erfindung betrifft eine Coilablagevorrichtung mit einem langgestreckten Grundrahmen, der in seinem mittleren Bereich eine Coilablage mit einem muldenförmigen Querschnitt aufweist.

Coilablagevorrichtungen sind seit langem bekannt und kommen in unterschiedlicher Ausgestaltung zum Einsatz. Die Coilablage mit einem muldenförmigen Querschnitt ist in aller Regel aus Metall, Kunststoff oder aus Metall mit einer elastischen Kunststoffschicht, sodass eine sichere Lagerung der Coils ermöglicht ist. Die Coilablagevorrichtung kann ihrer Dimensionierung nach den zu lagernden Coils angepasst sein, sodass eine dem Durchmesser der Coils entsprechend funktionssichere Lagerung möglich ist. So beschreibt die US 7383951 B2**,** welche die Basis für den Oberbegriff des Anspruchs 1 bildet, eine Coilablage mit einem Grundrahmen in Form eines Adapterschlittens für Paletten, der in einen Container gelagert werden kann, der größere Paletten für Stahlcoils aufnimmt. Die starre Coilablage ist mit der Palette fest verbunden und nicht wechselbar. Die Palette selbst wird auf einen Schlitten mit den Abmaßen einer größeren Palette, die den Containermaßen entspricht, aufgesetzt und sodann mittels eines Mechanismus verriegelt.

Die Coilablage selbst unterliegt jedoch einem Verschleiß, insbesondere, wenn die Oberfläche mit einer Kunststoffschicht versehen ist. Diese Kunststoffschicht ist in der Regel aufgeklebt oder mit lösbaren Verbindungselementen, wie Schraubverbindungen, arretiert. Bei Verschleiß ist ein Wechsel daher aufwändig.

Die Aufgabe besteht demgemäß darin, eine bekannte Coilablagevorrichtung weiterzuentwickeln.

Diese Aufgabe wird erfindungsgemäß durch die Merkmale des Anspruchs 1 gelöst, wobei die Unteransprüche weitere erfindungsgemäße Ausgestaltungsvarianten dieser Lösung beinhalten.

Erfindungsgemäß weist danach eine Coilablagevorrichtung mit einem Grundrahmen, der in seinem mittleren Bereich eine Coilablage mit einem muldenförmigen Querschnitt besitzt, eine entnehmbare Coilablage auf. Die Coilablage weist mindestens einen Vorsprung auf, der in mindestens eine Hinterschneidung des Grundrahmens oder dessen Teile eingreift, wenn die Coilablage in dem Grundrahmen angeordnet ist. Der mindestens eine Vorsprung ist beispielhaft an Langseiten der Coilablage gelegen, was konstruktiv und in Bezug auf eine Anordnung der Coilablage im Grundrahmen vorteilhaft sein kann.

Durch die lediglich eingelegte Coilablage, welche erfindungsgemäß elastisch verformbar ist, ist sichergestellt, dass diese leichter entnehmbar ist. Sie kann leicht entsprechend den Gegebenheiten, so der Größe der zu lagernden Coils, an den Grundrahmen angepasst, getauscht oder aber bei Verschleiß ersetzt werden. Durch den mindestens einen Vorsprung kommt es zu einer verbesserten Arretierung der Coilablage im Grundrahmen. Ein Verrutschen ist ausgeschlossen oder minimiert und es bedarf keiner zusätzlichen lösbaren Verbindungselemente für die Coilablage.

Da die Coilablage elastisch verformbar ist, kann diese mit ihren Vorsprüngen auch in Hinterschneidungen des Grundrahmens durch Verformung eingeführt werden, was eine Montage und Entnahme der Coilablage und der gesamten Vorrichtung vereinfacht. Die Verformbarkeit kann dabei nur in dem Umfang vorgesehen sein, in dem eine Einführung des mindestens einen Vorsprungs in die mindestens eine Hinterschneidung notwendig ist, sodass die Stabilität und damit die Funktionssicherheit der Coilablage trotz ihrer Elastizität weiterhin gegeben ist.

In Kombination zu dem mindestens einem Vorsprung kann vorgesehen sein, dass an der Coilablage mindestens eine Ausnehmung vorgesehen ist und die mindestens eine Ausnehmung Teile des Grundrahmens, infolge einen durch die mindestens eine Ausnehmung gebildeten mindestens einen Hohlraums, aufnimmt, wenn die Coilablage in diesem angeordnet ist. Die mindestens eine Ausnehmung ist ebenfalls beispielhaft an den Langseiten der Coilablage gelegen, was konstruktiv und in Bezug auf eine Anordnung der Coilablage im Grundrahmen ebenfalls vorteilhaft sein kann, da an den Langseiten mehr Raum zur Verfügung steht, als dies an kurzen Seiten der Coilablage der Fall ist.

Der Grundrahmen ist in der Regel langgestreckt, jedoch nicht erfindungsnotwenig. Das bedeutet, dass die Langseiten des Grundrahmens in der Regel eine größere Ausdehnung aufweisen als seine Stirnseiten.

In vorteilhafter Ausgestaltung weist der Grundrahmen Querstreben auf. Ferner kann der Grundrahmen sodann mindestens ein Nasenelement aufweisen, wobei bei funktionsgemäßer Anordnung der Coilablage in dem Grundrahmen die Querstreben und/oder das mindestens eine Nasenelement in die mindestens eine Ausnehmung der Coilablage eingreifen und so die Arretierung optimieren. Das mindestens eine Nasenelement kann beispielhaft eine einfache Erhebung oder ein Vorsprung sein. Es ist so gestaltet, dass es mit der mindestens einen Ausnehmung der Coilablage korrespondiert und den durch die mindestens eine Ausnehmung gebildeten Hohlraum ganz oder teilweise ausfüllt.

Weiterhin kann vorgesehen sein, dass der Grundrahmen ganz oder teilweise demontierbar ist, was einen Wechsel der Coilablage erleichtert, wenn diese nur einstückig ausgebildet ist.

In weiterer Ausgestaltung kann der Grundrahmen eine Stellvorrichtung zur waagerechten Ausrichtung des Grundrahmens aufweisen, sodass sich die Coilablagevorrichtung gemäß einer Bodenauflagefläche waagerecht ausrichten lässt.

Ebenfalls kann vorgesehen werden, dass mindestens zwei Grundrahmen an ihren Stirnseiten miteinander verbindbar sind, zum Beispiel mittels Laschen. Es ist so möglich, die Coilablagevorrichtung faktisch endlos zu verlängern. Durch diese Variabilität ist ein Transport der Vorrichtung einfacher und die Vorrichtung lässt sich besser an Lagerraumverhältnisse anpassen.

Die Erfindung wird nachfolgend anhand eines Ausführungsbeispiels unter Bezugnahme auf die Figuren weiter erläutert. Dabei ergeben sich weitere Vorteile, Merkmale und Ausgestaltungen der Erfindung.

Es zeigen:
**Fig. 1** eine schematische Darstellung einer Coilablagevorrichtung mit Coilablage in Schrägperspektive;
**Fig. 2** eine schematische Darstellung einer Coilablagevorrichtung ohne Coilablage in Schrägperspektive.

Eine Coilablagevorrichtung **1** weist einen Grundrahmen **2** auf, der in seinem mittleren Bereich eine Coilablage **11** mit einem muldenförmigen Querschnitt besitzt. Die Coilablage **11** ist entnehmbar. Sie weist an den Langseiten **3** Vorsprünge **4** auf, die in Hinterschneidungen **5** des Grundrahmens **2** eingreifen, wenn die Coilablage **11** in ihm angeordnet ist. Ferner sind an den Langseiten **3** der Coilablage **11** Ausnehmungen **6** vorgesehen. Die Ausnehmungen **6** nehmen Teile des Grundrahmens **2** auf, wenn die Coilablage **11** in dem Grundrahmen **2** angeordnet ist.

Durch die Ausnehmungen **6** beziehungsweise durch die Vorsprünge **4** kommt es zu einer verbesserten Arretierung der Coilablage **11** im Grundrahmen **2.** Ein Verrutschen ist ausgeschlossen, zumindest aber minimiert und es bedarf keiner zusätzlichen lösbaren Verbindungselemente für die Coilablage **11**.

Der Grundrahmen **2** ist im Ausführungsbeispiel langgestreckt. Das bedeutet, dass die Langseiten **3** des Grundrahmens **2** eine größere Ausdehnung aufweisen als seine Stirnseiten **9**.

Des Weiteren weist der Grundrahmen **2** Querstreben **7** mit Nasenelementen **8** auf, wobei bei funktionsgemäßer Anordnung der Coilablage **11** in dem Grundrahmen **2** die Nasenelementen **8** in Ausnehmungen **6** der Coilablage **11** eingreifen und so die Arretierung optimieren.

Weiterhin ist im Ausführungsbeispiel vorgesehen, dass der Grundrahmen **2** ganz oder teilweise demontierbar ist, was einen Wechsel der Coilablage **11** erleichtert, wenn diese wie im Ausführungsbeispiel einstückig ausgebildet ist.

Ebenfalls ist im Ausführungsbeispiel vorgesehen, dass mindestens zwei Grundrahmen **2** an ihren Stirnseiten **9** miteinander verbindbar sind, so mittels Laschen **10**. Es ist so möglich, die Coilablagevorrichtung **1** endlos zu verlängern. Durch diese Variabilität ist ein Transport der Coilablagevorrichtung 1 einfacher und diese lässt sich besser an Lagerraumverhältnisse anpassen.

### Bezugszeichenliste

- 1.: Coilablagevorrichtung
- 2.: Grundrahmen
- 3.: Langseiten
- 4.: Vorsprung
- 5.: Hinterschneidung
- 6.: Ausnehmung
- 7.: Querstreben
- 8.: Nasenelement
- 9.: Stirnseiten
- 10.: Lasche
- 11.: Coilablage

## Patentansprüche

1. Coilablagevorrichtung (1) mit einem Grundrahmen (2), der in seinem mittleren Bereich eine Coilablage (11) mit einem muldenförmigen Querschnitt aufweist, wobei die Coilablage (11) aus dem Grundrahmen (2) entnehmbar ist und mindestens einen Vorsprung (4) aufweist, der in mindestens eine Hinterschneidung (5) des Grundrahmens (2) oder dessen Teile eingreift, wenn die Coilablage (11) in dem Grundrahmen (2) eingelegt ist, **dadurch gekennzeichnet, dass** die Coilablage elastisch verformbar ist und mit ihrem mindestens einen Vorsprung (4) in die mindestens eine Hinterschneidung (5) des Grundrahmens durch Verformung einführbar ist.

2. Coilablagevorrichtung (1) nach Anspruch 1, wobei die Verformbarkeit der Coilablage (11) in dem Umfang vorgesehen ist, in dem eine Einführung des mindestens einen Vorsprungs (4) in die mindestens eine Hinterschneidung (5) notwendig ist.

3. Coilablagevorrichtung (1) nach Anspruch 1 oder 2, wobei der Grundrahmen (2) Querstreben (7) und mindestens ein Nasenelement (8) aufweist und bei funktionsgemäßer Anordnung der Coilablage (11) in dem Grundrahmen (2) die Querstreben (7) und/oder das mindestens eine Nasenelement (8) in mindestens eine Ausnehmung (6) der Coilablage (11) eingreifen.

4. Coilablagevorrichtung (1) nach Anspruch 3, wobei das mindestens eine Nasenelement (8) mit der mindestens einen Ausnehmung (6) der Coilablage (11) korrespondiert und den durch die mindestens eine Ausnehmung (6) gebildeten Hohlraum ganz oder teilweise ausfüllt.

5. Coilablagevorrichtung (1) nach einem der vorherigen Ansprüche, wobei der Grundrahmen (2) ganz oder teilweise demontierbar ist.

6. Coilablagevorrichtung (1) nach einem der vorherigen Ansprüche, wobei der Grundrahmen (2) eine Stellvorrichtung zur waagerechten Ausrichtung der Coilablagevorrichtung (1) aufweist.

7. Coilablagevorrichtung (1) nach einem der vorherigen Ansprüche, wobei mindestens zwei Grundrahmen (2) an ihren Stirnseiten (9) miteinander verbindbar sind.

8. Coilablagevorrichtung (1) nach Anspruch 3, wobei der mindestens eine Vorsprung (4) und/oder die mindestens eine Ausnehmung (6) der Coilablage (11) an den Langseiten (3) der Coilablage (11) gelegen sind.

## Claims

1. A coil cradle device (1) with a base frame (2), which has in its middle region a coil cradle (11) with a trough-shaped cross-section, wherein the coil cradle (11) is removable from the base frame (2) and has at least one projection (4) which engages in at least one undercut (5) of the base frame (2) or parts thereof when the coil cradle (11) has been placed into the base frame (2), **characterized in that** the coil cradle is elastically deformable and by deformation is introducible with its at least one projection (4) into the at least one undercut (5) of the base frame.

2. The coil cradle device (1) according to Claim 1, wherein the deformability of the coil cradle (11) is provided in the extent that introduction of the at least one projection (4) into the at least one undercut (5) is necessary.

3. The coil cradle device (1) according to Claim 1 or 2, wherein the base frame (2) has cross members (7) and at least one lug element (8) and, in the case of functional arrangement of the coil cradle (11) in the base frame (2), the cross members (7) and/or the at least one lug element (8) engage in at least one recess (6) in the coil cradle (11).

4. The coil cradle device (1) according to Claim 3, wherein the at least one lug element (8) corresponds to the at least one recess (6) in the coil cradle (11) and completely or partly fills the cavity formed by the at least one recess (6).

5. The coil cradle device (1) according to any one of the preceding claims, wherein the base frame (2) is wholly or partly dismantlable.

6. The coil cradle device (1) according to any one of the preceding claims, wherein the base frame (2) has an adjusting device for horizontal orientation of the coil cradle device (1) .

7. The coil cradle device (1) according to any one of the preceding claims, wherein at least two base frames (2) are connectable together at their end faces (9).

8. The coil cradle device (1) according to Claim 3,
wherein the at least one projection (4) and/or the at least one recess (6) of the coil cradle (11) are positioned on the long sides (3) of the coil cradle (11).

## Revendications

1. Dispositif de dépôt de bobine (1) comportant un cadre de base (2), qui présente, dans sa zone centrale, un support de bobine (11) doté d'une section transversale en forme d'auge, le support de bobine (11) pouvant être retiré du cadre de base (2) et présentant au moins une saillie (4), qui vient en prise dans au moins une contre-dépouille (5) du cadre de base (2) ou de parties de celui-ci, quand le support de bobine (11) est placé dans le cadre de base (2), **caractérisé en ce que** le support de bobine peut être déformé de manière élastique et peut être introduit par déformation avec sa au moins une saillie (4) dans l'au moins une contre-dépouille (5) du cadre de base.

2. Dispositif de dépôt de bobine (1) selon la revendication 1, dans lequel la capacité de déformation du support de bobine (11) est prévue dans l'ampleur dans laquelle une introduction de l'au moins une saillie (4) dans l'au moins une contre-dépouille (5) est nécessaire.

3. Dispositif de dépôt de bobine (1) selon la revendication 1 ou 2, dans lequel le cadre de base (2) présente des entretoises (7) et au moins un élément formant ergot (8) et, quand le support de bobine (11) est agencé de manière fonctionnelle dans le cadre de base (2), les entretoises (7) et/ou l'au moins un élément formant ergot (8) viennent en prise dans au moins un évidement (6) du support de bobine (11).

4. Dispositif de dépôt de bobine (1) selon la revendication 3, dans lequel l'au moins un élément formant ergot (8) correspond à l'au moins un évidement (6) du support de bobine (11) et remplit entièrement ou en partie la cavité formée par l'au moins un évidement (6).

5. Dispositif de dépôt de bobine (1) selon l'une quelconque des revendications précédentes, dans lequel le cadre de base (2) est entièrement ou en partie démontable.

6. Dispositif de dépôt de bobine (1) selon l'une quelconque des revendications précédentes, dans lequel le cadre de base (2) présente un dispositif de réglage pour l'alignement horizontal du dispositif de dépôt de bobine (1).

7. Dispositif de dépôt de bobine (1) selon l'une quelconque des revendications précédentes, dans lequel au moins deux cadres de base (2) peuvent être reliés l'un à l'autre sur leurs faces frontales (9).

8. Dispositif de dépôt de bobine (1) selon la revendication 3, dans lequel l'au moins une saillie (4) et/ou l'au moins un évidement (6) du support de bobine (11) sont placés sur les côtés longs (3) du support de bobine (11).
